# FASCICULE DE BREVET EUROPEEN

(11) **EP 2 951 813 B1**
(45) Date de publication et mention de la délivrance du brevet: **07.12.2016**
(21) Numéro de dépôt: 14705848.1
(22) Date de dépôt: 30.01.2014
(51) Int. Cl.: G10L 19/005, G10L 19/02

(54) **CORRECTION PERFECTIONNÉE DE PERTE DE TRAME AU DÉCODAGE D'UN SIGNAL**
VERBESSERTE KORREKTUR VON RAHMENVERLUSTEN BEI DER DECODIERUNG EINES SIGNALS
IMPROVED CORRECTION OF FRAME LOSS WHEN DECODING A SIGNAL

(30) Priorité: 31.01.2013 FR 1350845
(43) Date de publication de la demande: 09.12.2015
(73) Titulaire: Orange, 75015 Paris (FR)
(72) Inventeur: FAURE, Julien, 22300 Ploubezre (FR); RAGOT, Stéphane, 22300 Lannion (FR)
(74) Mandataire: Cabinet Plasseraud
(86) Numéro de dépôt international: PCT/FR2014/050166
(87) Numéro de publication internationale: WO 2014/118468

(56) Documents cités:
- PARIKH V N ET AL: "Frame erasure concealment using sinusoidal analysis synthesis and its application to MDCT-based codecs", ACOUSTICS, SPEECH, AND SIGNAL PROCESSING, 2000. ICASSP '00. PROCEEDING S. 2000 IEEE INTERNATIONAL CONFERENCE ON 5-9 JUNE 2000, PISCATAWAY, NJ, USA,IEEE, vol. 2, 5 juin 2000 (2000-06-05), pages 905-908, XP010504870, ISBN: 978-0-7803-6293-2
- "Pulse code modulation (PCM) of voice frequencies; G.711 Appendix I (09/99)", ITU-T STANDARD, INTERNATIONAL TELECOMMUNICATION UNION, GENEVA ; CH, no. G.711 Appendix I (09/99), 1 septembre 1999 (1999-09-01), pages 1-26, XP017463850,

## Description

La présente invention concerne une correction de signal, notamment dans un décodeur, en cas de perte de trame à la réception du signal par ce décodeur.

Le signal se présente sous la forme d'une succession d'échantillons, découpée en trames successives et on entend alors par « trame » un segment de signal composé d'un ou plusieurs échantillons (une réalisation où une trame comporte un échantillon unique étant possible si le signal se présente sous la forme d'une succession d'échantillons, comme par exemple dans les codecs selon la recommandation UIT-T G.711).

L'invention se situe dans le domaine du traitement numérique du signal, notamment mais non exclusivement dans le domaine du codage/décodage d'un signal audio. Les pertes de trames interviennent lorsqu'une communication (soit par transmission en temps-réel, soit par stockage en vue d'une transmission ultérieure) utilisant un codeur et un décodeur, est perturbée par les conditions de canal (à cause de problèmes radio, de congestion de réseau d'accès, etc.).

Dans ce cas, le décodeur utilise des mécanismes de correction (ou « masquage ») de perte de trames pour tenter de substituer le signal manquant par un signal reconstitué, en utilisant les informations disponibles au sein du décodeur (par exemple le signal déjà décodé ou les paramètres reçus dans des trames précédentes). Cette technique permet de maintenir une bonne qualité de service malgré des performances de canal dégradées.

Les techniques de correction de perte de trames sont le plus souvent très dépendantes du type de codage utilisé.

Dans le cas du codage d'un signal de parole basé sur des technologies de type CELP (pour « Code Excited Linear Prediction »), la correction de perte de trame exploite en particulier le modèle CELP. Par exemple, dans un codage selon la recommandation UIT-T G.722.2, la solution pour remplacer une trame perdue (ou un «paquet») consiste à prolonger l'utilisation d'un gain de prédiction à long terme en l'atténuant, ainsi qu'à prolonger l'utilisation de chaque paramètre ISF (pour « Imittance Spectral Frequency ») en les faisant tendre vers leurs moyennes respectives. La hauteur tonale du signal de parole (ou « pitch », paramètre désigné « LTP lag ») est aussi répétée. Par ailleurs, on fournit au décodeur des valeurs aléatoires de paramètres caractérisant « l'innovation » (l'excitation dans le codage CELP).

Il convient de noter déjà que l'application de ce type de méthode, pour des codages par transformée ou des codages de forme d'ondes de type « PCM » ou « ADPCM », nécessite un une analyse paramétrique de type CELP du signal passé au niveau du décodeur, ce qui introduit une complexité supplémentaire.

Dans la recommandation UIT-T G.711 correspondant à un codeur de forme d'ondes, un exemple informatif de traitement de correction de perte de trame (donné dans la partie Appendice I du texte de cette recommandation) consiste à trouver une période de pitch dans le signal de parole déjà décodé et à répéter la dernière période de pitch par recouvrement-addition (ou « overlap-add » en anglais) entre le signal déjà décodé et le signal répété (reconstruit par masquage). Ce traitement permet de « gommer » les artefacts audio mais nécessite un délai supplémentaire au décodeur (délai correspondant à la durée du recouvrement).

La technique la plus employée pour corriger la perte de trame dans le cas d'un codage par transformée consiste à répéter le spectre décodé dans la dernière trame reçue. Par exemple, dans le cas du codage selon la recommandation UIT-T G.722.1, la transformée MLT (pour « modulated lapped transform »), équivalente à une transformée en cosinus discrète modifiée (ou MDCT pour « modified discrete cosine transform ») avec un recouvrement de 50% et des fenêtres d'analyse/synthèse de forme sinusoïdale, permet d'assurer une transition (entre la dernière trame perdue et la trame répétée) qui est suffisamment lente pour gommer les artefacts liés à la simple répétition du spectre ; typiquement, si plus d'une trame est perdue, le spectre répété est mis à zéro.

Avantageusement, cette méthode de masquage ne nécessite pas de délai supplémentaire puisqu'elle exploite le recouvrement-addition entre le signal reconstitué et le signal passé pour réaliser une sorte de « fondu enchaîné » (avec repliement temporel dû à la transformée MLT). Il s'agit d'une technique très peu coûteuse en termes de ressources.

Toutefois, elle présente un défaut lié à l'incohérence temporelle entre le signal juste avant la perte de trame et le signal répété. Il en résulte une discontinuité (ou incohérence) de phase, qui peut produire des artefacts audio importants si la durée de recouvrement entre les signaux associés à deux trames est réduite (comme c'est le cas en particulier lorsque des fenêtres MDCT dites « à faible retard » sont utilisées). On a illustré cette situation de durée courte de recouvrement sur la figure 1B dans le cas d'une transformée MLT à faible retard, en comparaison de la situation habituelle de la figure 1A dans laquelle des fenêtres longues en sinus sont utilisées selon la recommandation G.722.1 (offrant alors une grande durée de recouvrement ZRA, avec une modulation très progressive). Il apparait qu'une modulation par une fenêtre à faible retard produit un déphasage qui est audible du fait d'une zone de recouvrement courte ZRB, comme représenté sur la figure 1B.

Dans ce cas, quand bien même une solution combinant une recherche de pitch (cas du décodage selon la recommandation G.711 App. I) et un recouvrement-addition produit pas la fenêtre d'une transformée MDCT serait mise en oeuvre, elle ne serait pas suffisante pour supprimer les artefacts audio liés notamment au déphasage entre différentes composantes fréquentielles.

Un autre example de solution au problème de corriger la perte de trames au décodage d'un signal audio est proposé dans "Frame Erasure Concealment Using Sinusoidal Analysis-Synthesis and Its Application to MDCT-Based Codecs" by Parikh ET Al., in Acoustics, Speech, and Signal Processing, 2000, ICASSP '00.

La présente invention vient améliorer la situation.

Elle propose à cet effet un procédé de traitement d'un signal comportant une succession d'échantillons répartis en trames successives, le procédé étant mis en oeuvre pendant un décodage dudit signal pour remplacer au moins une trame de signal perdue au décodage. En particulier, le procédé comporte les étapes :
a) recherche, dans un signal valide disponible au décodage, d'un segment de signal, de durée correspondant à une période déterminée en fonction dudit signal valide,
b) analyse spectrale du segment, pour une détermination de composantes spectrales du segment,
c) synthèse d'au moins une trame de remplacement de la trame perdue, par construction d'un signal de synthèse à partir d'une partie au moins des composantes spectrales.

On entend ici par « trame » un bloc d'au moins un échantillon. Dans la plupart des codecs, ces trames sont constituées de plusieurs échantillons. Toutefois, dans des codecs notamment de type PCM (pour « Pulse Code Modulation »), par exemple selon la recommandation G.711, le signal est constitué simplement d'une succession d'échantillons (une « trame » au sens de l'invention ne comportant alors qu'un unique échantillon). L'invention peut alors aussi s'appliquer à ce type de codecs.

Par exemple, le signal valide peut être constitué des dernières trames valides reçues avant la perte de trame. Eventuellement, on peut avoir recours aussi à une ou quelques trames valides suivantes, reçues après la trame perdue (bien qu'une telle réalisation entraîne un retard au décodage). Les échantillons du signal valide qui sont utilisés peuvent être directement ceux des trames, et éventuellement ceux qui correspondent à la mémoire de la transformée et qui contiennent typiquement un repliement (ou « aliasing ») dans le cas d'un décodage par transformée avec recouvrement de type MLT ou MDCT.

L'invention apporte alors une solution avantageuse à la correction de perte de trame(s), notamment dans le cas où un retard supplémentaire au décodeur est proscrit, par exemple lorsque l'on utilise un décodeur par transformée avec des fenêtres ne permettant pas d'avoir un recouvrement suffisamment grand entre le signal de substitution et le signal issu du dépliement temporel (cas typique des fenêtres à faible retard pour une MDCT ou une MLT, comme représenté sur la figure 1B). L'invention offre un avantage particulier pour un recouvrement, du fait de l'utilisation des composantes spectrales sur les dernières trames valides reçues pour construire un signal de synthèse comportant la coloration spectrale des ces dernières trames valides. Néanmoins, l'invention s'applique bien entendu à tout type de codage/décodage (par transformée, CELP, PCM, ou autres).

Dans un mode de réalisation, le procédé comporte une recherche, par corrélation dans le signal valide, d'une période de répétition, la durée du segment précitée comportant alors au moins une période de répétition.

Une telle « période de répétition » correspond par exemple à une période de pitch dans le cas d'un signal de parole voisé (inverse de la fréquence fondamentale du signal). Néanmoins, le signal peut être aussi issu d'un signal de musique par exemple, présentant une tonalité globale à laquelle est associée une fréquence fondamentale, ainsi qu'une période fondamentale qui pourrait correspondre à la période de répétition précitée.

On peut par exemple avoir recours à une recherche de période de répétition liée à la tonalité du signal. Par exemple, on peut constituer un premier buffer (ou « mémoire tampon » en français) des quelques derniers échantillons valablement reçus et chercher par corrélation dans un deuxième buffer de plus grande taille, les quelques échantillons du deuxième buffer qui correspondent le mieux dans leur succession à ceux du premier buffer. L'écart temporel entre ces échantillons identifiés du deuxième buffer et ceux du premier buffer peut constituer une période de répétition ou un multiple de cette période (selon la finesse de la recherche par corrélation). On peut noter que le fait de prendre un multiple de la période de répétition ne dégrade pas la mise en oeuvre de l'invention, car, dans ce cas, l'analyse spectrale se fait simplement sur une longueur couvrant plusieurs périodes au lieu d'une seule, ce qui contribue à augmenter la finesse de l'analyse.

Ainsi, on peut déterminer la durée de signal sur laquelle on effectue l'analyse spectrale comme étant :
- une durée correspondant à une période de répétition (si une tonalité du signal est bien identifiable),
- une durée correspondant à plusieurs périodes de répétition (cycles de pitch par exemple), si la corrélation donne un premier résultat de corrélation supérieur à un seuil prédéterminé, comme expliqué dans un mode de réalisation optionnel ci-après,
- une durée arbitraire de signal (par exemple quelques dizaines d'échantillons), si une telle tonalité n'est pas identifiable (signal comportant essentiellement du bruit).

Dans une réalisation particulière, la période de répétition précitée correspond à une durée pour laquelle la corrélation dépasse une valeur seuil prédéterminée. Ainsi, dans cette réalisation, on identifie la durée du signal dès que la corrélation dépasse une valeur seuil prédéterminée pour cette durée. La durée ainsi identifiée correspond à une ou plusieurs périodes associées à une fréquence de la tonalité globale précitée. Une telle réalisation permet avantageusement de limiter la complexité de la recherche par corrélation (par exemple, en fixant un seuil de corrélation à 60 ou 70%), même si en réalité on détecte non pas une seule, mais plusieurs périodes de pitch (par exemple entre deux et cinq périodes de pitch). D'une part, la complexité de la recherche par corrélation est alors plus basse. D'autre part, l'analyse spectrale sur plusieurs périodes est plus fine et les composantes spectrales obtenues sont plus finement analysées.

Concernant l'obtention des composantes spectrales par analyse du segment (par exemple par transformée de Fourier rapide, ou « FFT »), le procédé comporte en outre une détermination des phases respectives associées à ces composantes spectrales et la construction du signal de synthèse comporte alors les phases des composantes spectrales. La construction du signal intègre alors ces phases, comme on le verra plus loin, pour une optimisation du raccordement du signal de synthèse aux dernières trames valides et, dans la plupart des cas naturels, aux trames valides suivantes.

Dans une réalisation particulière aussi, le procédé comporte en outre une détermination d'amplitudes respectives associées aux composantes spectrales, et la construction du signal de synthèse comporte ces amplitudes des composantes spectrales (pour leur prise en compte dans la construction du signal de synthèse).

Dans une réalisation particulière, il est possible de sélectionner des composantes issues de l'analyse pour la construction du signal de synthèse. Par exemple, dans une réalisation où le procédé comporte une détermination d'amplitudes respectives associées aux composantes spectrales, les composantes spectrales d'amplitudes les plus élevées peuvent être celles sélectionnées pour la construction du signal de synthèse. On peut sélectionner aussi, en complément ou en variante, celles dont l'amplitude forme un pic dans le spectre des fréquences.

Dans le cas où seule une partie des composantes spectrales est sélectionnée, dans une réalisation particulière, on ajoute du bruit au signal de synthèse pour compenser une perte d'énergie relative à des composantes spectrales non sélectionnées pour la construction du signal de synthèse.

Dans une réalisation, le bruit précité est obtenu par un résidu pondéré (temporellement) entre le signal du segment et le signal de synthèse. Il peut par exemple être pondéré par des fenêtres de recouvrement, comme dans le cadre d'un codage/décodage par transformation avec recouvrement.

L'analyse spectrale du segment comporte une analyse sinusoïdale par transformée de Fourier rapide (FFT), préférentiellement de longueur 2^k, où k est supérieur ou égal à log₂(P), P étant le nombre d'échantillons dans le segment de signal. Une telle réalisation permet de réduire la complexité du traitement, comme détaillé plus loin. On peut noter que d'autres transformées sont possibles, par exemple une transformée de type Modulated Complex Lapped Transform (MCLT) en tant qu'alternative possible à la transformée FFT.

En particulier, on peut prévoir, dans l'étape d'analyse spectrale :
- une interpolation des échantillons du segment pour obtenir un deuxième segment comportant un nombre d'échantillons 2^ceil(log₂(P)), où ceil(x) est l'entier supérieur ou égal à x,
- un calcul de la transformée de Fourier du deuxième segment ; et
- après détermination des composantes spectrales, identification de fréquences associées aux composantes, et construction du signal de synthèse par ré-échantillonnage avec modification desdites fréquences en fonction du ré-échantillonnage.

La présente invention trouve une application avantageuse mais aucunement limitative au contexte de décodage par transformée avec recouvrement. Dans un tel contexte, il peut être avantageux que le signal de synthèse soit construit (répété) sur une durée d'au moins deux trames, de manière à couvrir aussi les parties comportant un repliement temporel (aliasing) au-delà d'une seule trame.

Dans une réalisation particulière, le signal de synthèse peut être construit sur deux durées de trame et encore une durée supplémentaire correspondant à un délai introduit par un filtre de ré-échantillonnage (notamment dans la réalisation exposée ci-avant et où un ré-échantillonnage est prévu).

Il peut être avantageux de gérer un buffer de gigue dans certaines réalisations. Dans le cas où la correction de perte de trames est réalisée conjointement avec la gestion d'un buffer de gigue, l'invention peut alors être appliquée dans ces conditions en adaptant la durée du signal synthèse.

Dans une réalisation, le procédé comporte en outre une séparation en une bande de fréquences hautes et une bande de fréquences basses, du signal issu de la ou des trame(s) valide(s), et les composantes spectrales sont sélectionnées dans la bande de fréquences basses. Une telle réalisation permet de limiter la complexité du traitement essentiellement à la bande de fréquences basses, les hautes fréquences apportant peu de richesse spectrale au signal de synthèse et pouvant être répétées de façon plus simple.

Dans cette réalisation, la trame de remplacement peut être synthétisée par addition :
- d'un premier signal construit à partir de composantes spectrales sélectionnées dans la bande de fréquences basses, et
- d'un deuxième signal issu d'un filtrage dans la bande de fréquences hautes,
le deuxième signal étant obtenu par duplication successive d'au moins une demi-trame valide et sa version retournée temporellement.

La présente invention vise aussi un programme informatique comportant des instructions pour la mise en oeuvre du procédé (dont, par exemple, un organigramme général peut être le schéma général de la figure 2, et éventuellement des organigrammes particuliers des figures 5 et/ou 8 dans certains modes de réalisation).

La présente invention vise aussi un dispositif de décodage d'un signal comportant une succession d'échantillons répartis en trames successives, le dispositif comportant des moyens pour remplacer au moins une trame de signal perdue, comportant :
a) des moyens de recherche, dans un signal valide disponible au décodage, d'un segment de signal, de durée correspondant à une période déterminée en fonction dudit signal valide,
b) des moyens d'analyse spectrale du segment, pour une détermination de composantes spectrales du segment,
c) des moyens de synthèse d'au moins une trame de remplacement de la trame perdue, par construction d'un signal de synthèse à partir d'une partie au moins des composantes spectrales.

Un tel dispositif peut prendre la forme matérielle par exemple d'un processeur et éventuellement d'une mémoire de travail, typiquement dans un terminal de communication.

D'autres avantages et caractéristiques de l'invention apparaîtront à la lecture de la description détaillée ci-après d'exemples de réalisation de l'invention et à l'examen des dessins sur lesquels :
- la figure 1A illustre un recouvrement avec des fenêtres classiques dans le cadre d'une transformée MLT,
- la figure 1B illustre un recouvrement avec des fenêtres à faible retard, en comparaison de la représentation de la figure 1A,
- la figure 2 représente un exemple de traitement général au sens de l'invention,
- la figure 3 illustre la détermination d'un segment de signal correspondant à une période fondamentale,
- la figure 4 illustre la détermination d'un segment de signal correspondant à une période fondamentale, avec, dans cet exemple de réalisation, un décalage la recherche de corrélation,
- la figure 5 représente un mode de réalisation d'une analyse spectrale du segment de signal,
- la figure 6 illustre un exemple de réalisation pour recopier, dans les hautes fréquences, une trame valide en remplacement de plusieurs trames perdues,
- la figure 7 illustre la reconstruction du signal des trames perdues, avec la pondération par les fenêtres de synthèse,
- la figure 8 illustre un exemple d'application du procédé au sens de la présente invention, au décodage d'un signal,
- la figure 9 représente schématiquement un dispositif comportant des moyens de mise en oeuvre du procédé au sens de l'invention.

Un traitement au sens de l'invention est illustré sur la figure 2. Il est mis en oeuvre auprès d'un décodeur. Le décodeur peut être de type quelconque, le traitement étant globalement indépendant de la nature du codage/décodage. Dans l'exemple décrit, le traitement s'applique à un signal audio reçu. Il peut s'appliquer toutefois de façon plus générale à tout type de signal analysé par fenêtrage temporel et transformation, avec une harmonisation à assurer avec une ou plusieurs trames de remplacement lors d'une synthèse par recouvrement-addition.

Au cours d'une première étape S1 du traitement de la figure 2, N échantillons audio sont stockés successivement dans une mémoire tampon ou « buffer » (par exemple de type FIFO). Le buffer audio b(n) peut être ainsi constitué par exemple de 47 ms de signal, soit par exemple de 2,35=47/20 trames audio de 20 ms chacune, à une fréquence d'échantillonnage Fe donnée, par exemple Fe=32 kHz. Ces échantillons correspondent à des échantillons déjà décodés et donc accessibles au moment du traitement de correction de perte de trame(s). Si le premier échantillon à synthétiser est l'échantillon d'indice temporel N (d'une ou plusieurs trames consécutives perdues), le buffer audio b(n) correspond alors aux N échantillons précédents d'indices temporels 0 à N-1. Dans le cas d'un codeur par transformée, le buffer audio correspond aux échantillons déjà décodés dans la trame passée (et sont donc non modifiables). Si l'ajout d'un retard supplémentaire au décodeur est possible (par exemple de D échantillons), le buffer peut ne contenir qu'une partie seulement des échantillons disponibles au décodeur, laissant par exemple les D derniers échantillons pour le recouvrement-addition (de l'étape S10 de la figure 2).

A l'étape de filtrage S2, le buffer audio b(n) est ensuite séparé en deux bandes de fréquences, une bande de fréquences basses BB et une bande de fréquences hautes BH avec une fréquence de séparation notée Fc ci-après, avec par exemple Fc=4kHz. Ce filtrage est préférentiellement un filtrage sans délai. La taille du buffer audio définie précédemment correspond alors préférentiellement, avec cette fréquence Fc, maintenant à N' = N Fc/Fe.

L'étape S3, appliquée sur la bande de fréquences basses, consiste à rechercher ensuite un point de bouclage et un segment P correspondant à la période fondamentale (ou période de « pitch ») au sein du buffer b(n) ré-échantillonné avec la fréquence Fc. A cet effet, on calcule dans un exemple de réalisation une corrélation normalisée corr(n) entre :
- un segment cible du buffer (référence CIB de la figure 3), ce segment étant de taille Ns comprise entre N'-Ns et N'-1 (d'une durée par exemple de 6ms), et
- un segment glissant de taille Ns qui commence à un échantillon occupant une position entre l'échantillon 0 et l'échantillon Nc (avec Nc>N'-Ns ; Nc correspondant pas exemple à une durée de 35 ms),
avec : $Corr \left(n\right) = \frac{{\sum }_{k = 0}^{k = Ns} b \left(n+k\right) b \left(Nʹ-Ns+k\right)}{\sqrt{{\sum }_{k = 0}^{k = Ns} b {\left(n+k\right)}^{2}} \sqrt{{\sum }_{k = 0}^{k = Ns} b {\left(Nʹ-Ns+k\right)}^{2}}} n ∈ \left[0, Nc\right]$

En référence à la figure 3, si le maximum de corrélation est trouvé pour l'échantillon d'indice temporel n=mc, le point de bouclage avec une période de pitch, d'indice n=pb, correspond à l'échantillon mc+Ns et le segment noté p(n) qui suit sur la figure 3 correspond à une période de pitch de taille P=N'-Ns-mc, défini entre les échantillons n=pb et n=N'-1.

Le segment glissant, de recherche, est antérieur au segment cible, comme représenté sur la figure 3. En particulier, le premier échantillon du segment cible correspond au dernier échantillon du segment de recherche. Si le maximum de corrélation avec le segment cible CIB est trouvé antérieurement dans le segment de recherche en un point d'indice mc, alors il s'écoule au moins une période de pitch (avec une même intensité de sinusoïde par exemple) entre le point d'indice temporel mc et l'échantillon d'indice temporel mc+P. Il s'écoule de la même manière au moins une période de pitch entre l'échantillon d'indice mc+Ns (point de bouclage, d'indice pb) et le dernier échantillon du buffer N'.

Il convient de noter qu'une variante de cette réalisation consiste en une auto-corrélation sur le buffer, revenant à trouver une période moyenne P identifiée dans le buffer. Dans ce cas, le segment servant pour la synthèse comporte les P derniers échantillons du buffer. Toutefois, un calcul d'auto-corrélation sur un grand segment peut être complexe et nécessiter plus de ressource informatique qu'une simple corrélation du type décrit ci-avant.

D'ailleurs, une autre variante de cette réalisation consiste à ne pas rechercher nécessairement le maximum de corrélation sur tout le segment de recherche, mais à rechercher simplement un segment où la corrélation avec le segment cible est supérieure à un seuil choisi (par exemple 70%). Une telle réalisation ne donne pas précisément une seule période de pitch P (mais possiblement plusieurs périodes successives), mais néanmoins la complexité liée au traitement d'un long segment de synthèse (de plusieurs périodes de pitch) nécessite autant, voire moins de ressource, que la recherche d'un maximum de corrélation sur tout le segment de recherche.

Dans ce qui suit, on présume qu'une seule période de pitch P sert à la synthèse du signal, mais il convient de noter toutefois que le principe du traitement s'applique aussi bien pour un segment s'étendant sur plusieurs périodes fondamentales. Les résultats s'avèrent même meilleurs avec plusieurs périodes de pitch, en termes de précision sur la transformée FFT et de richesse sur les composantes spectrales obtenues.

Dans le cas où des transitoires seraient présentes dans le signal audio contenu dans le buffer (pics d'intensité très courts temporellement, dans le signal audio), il est possible d'adapter la zone de recherche de corrélation, par exemple en décalant la recherche de corrélation (en la faisant commencer typiquement 20 ms après le début du buffer audio comme illustré à titre d'exemple sur la figure 4, ou en effectuant la recherche de corrélation dans une zone temporelle commençant après la fin d'un transitoire).

L'étape suivante S4 consiste à décomposer le segment p(n) en une somme de sinus. Une façon classique pour décomposer un signal en une somme de sinus consiste à calculer la transformée de Fourier discrète (ou DFT en anglais) du signal sur une durée correspondant à la longueur du signal. On obtient ainsi la fréquence, la phase et l'amplitude de chacune des composantes sinusoïdales qui composent le signal. Dans un mode de réalisation particulier de l'invention, pour des raisons de réduction de complexité, cette analyse est faite par une transformée de Fourier rapide FFT, de taille 2^k (avec k supérieur ou égal à log₂(P)).

Dans ce mode particulier, l'étape S4 est décomposée en trois opérations, avec, en référence à la figure 5 :
- l'opération S41 où les échantillons du segment p(n) sont interpolés de manière à obtenir un segment p'(n) composé de P' échantillons avec *P*' = 2^{*ceil*(log₂(*P*))} > *P*, où ceil(x) est l'entier supérieur ou égal à x (on peut par exemple et de manière non restrictive utiliser une interpolation linéaire ou encore de type « spline cubique ») ;
- l'opération S42 avec le calcul de la transformée FFT de p'(n) : Π(k) = *FFT*(*p*'(*n)*)*;* et
- l'opération S43 dans laquelle, à partir de la transformée FFT, on obtient directement les phases ϕ(*k*)et amplitudes A(*k*) des composantes sinusoïdales, les fréquences normalisées entre 0 et 1 étant données par : $f \left(k\right) = \frac{2 kPt}{{p}^{2}} k ⊂ \left[0;\frac{pʹ}{2}-1\right]$

A l'étape S5 de la figure 2, les composantes sinusoïdales sont sélectionnées de manière à ne garder uniquement que les composantes les plus importantes. Dans un mode de réalisation particulier, la sélection des composantes revient à :
- sélectionner tout d'abord les amplitudes A(k) pour lesquelles A(k)>A(k-1) et A(k)>A(k+1) avec $k ∈ \left[0;\frac{pʹ}{2}-1\right] ,$
- ensuite, parmi les amplitudes de cette première sélection, on sélectionne les composantes, par exemple par ordre décroissant d'amplitude, de manière à ce que l'amplitude cumulée des pics sélectionnés soit d'au moins x% (par exemple x=70%) de l'amplitude cumulée du demi-spectre.

Il est aussi possible en plus, de limiter le nombre de composantes (par exemple à 20) de manière à rendre la synthèse moins complexe. De façon alternative, une recherche d'un nombre prédéterminé des pics les plus importants peut être utilisée.

Bien entendu, la méthode de sélection des composantes spectrales ne se limite pas aux exemples présentés ci-dessus. Elle est susceptible de variantes. Elle peut notamment se baser sur tout critère permettant d'identifier des composantes spectrales utiles à la synthèse du signal (par exemple des critères subjectifs liés au masquage, des critères liés l'harmonicité du signal, ou autres).

L'étape suivante S6 vise une synthèse sinusoïdale. Dans un exemple de réalisation, elle consiste à générer un segment s(n) de longueur au moins égale à la taille d'une trame perdue (T). Dans un mode de réalisation particulier, une longueur égale à 2 trames (par exemple 40 ms) est générée de manière à pouvoir effectuer un mixage sonore de type « fondu enchainé » (comme une transition) entre le signal synthétisé (par correction de perte d'une trame) et le signal décodé à la trame valide suivante lorsqu'une telle trame est à nouveau reçue correctement.

Pour anticiper le ré-échantillonnage de la trame (longueur d'échantillons notée LF), le nombre d'échantillons à synthétiser peut être augmenté de la moitié de la taille du filtre de ré-échantillonnage (LF). Le signal de synthèse s(n) est calculé comme une somme des composantes sinusoïdales sélectionnées : $s \left(n\right) = {\sum }_{k = 0}^{k = K} \left[A\left(k\right)sin( πf \left(k\right)\right] n + ϕ \left(k\right) ) n ∈ \left[0;2T+\frac{LF}{2}\right]$ où k est l'indice des K composantes sélectionnées de l'étape S5. Plusieurs méthodes classiques pour réaliser cette synthèse sinusoïdale sont possibles.

L'étape S7 de la figure 2 consiste à injecter du bruit de manière à compenser la perte d'énergie liée à l'omission de certaines composantes fréquentielles dans la bande de fréquences basses. Un mode de réalisation particulier consiste à calculer le résidu r(n)=p(n)-s(n) entre le segment correspondant au pitch p(n) et le signal synthétisé s(n), avec : *n* ∈ [0; *P* - 1].

Ce résidu de taille P est répété de manière à ce qu'il atteigne une taille $2 T + \frac{LF}{2} .$ Le signal s(n) est ensuite mixé (additionné avec éventuellement une pondération) au signal r(n).

Bien entendu, la méthode de génération du bruit (pour obtenir un bruit de fond naturel) n'est pas limitée à l'exemple ci-avant et admet des variantes. Par exemple, il est possible aussi de calculer le résidu dans le domaine fréquentiel (en supprimant les composantes spectrales sélectionnées du spectre orignal) et d'obtenir un bruit de fond par transformée inverse.

Parallèlement, l'étape S8 consiste à traiter la bande des hautes fréquences simplement en répétant le signal. Par exemple, il peut s'agir de répéter une longueur de trame T. Dans une réalisation plus sophistiquée, la synthèse de la bande BH est obtenue en prenant les derniers T' échantillons avant la perte de trame (avec par exemple T'=N/2), et en les retournant temporellement, puis en les répétant sans les retourner, et ainsi de suite, comme illustré sur la figure 6. Une telle réalisation permet avantageusement d'éviter des artefacts audibles en mettant à même niveau les intensités en début et fin de trames.

Dans un mode de réalisation particulier, la trame de taille T' peut être pondérée de manière à éviter certain artefacts lorsque les contenus sont particulièrement énergétiques dans la bande de fréquences hautes. La pondération (notée W sur la figure 6) peut par exemple prendre la forme d'une demi-fenêtre sinusoïdale de 1 ms au début et à la fin de la trame de taille T/2. Les trames successives peuvent aussi se recouvrir.

Dans une étape S9, le signal est synthétisé en ré-échantillonnant la bande des basses fréquences à sa fréquence Fc d'origine, et en l'additionnant au signal issu de la répétition de l'étape S8 dans la bande des fréquences hautes.

A l'étape S10, on procède à un recouvrement-addition qui permet d'assurer une continuité entre le signal avant la perte de trame et le signal synthétisé. Par exemple, dans le cas d'un codage par transformée à bas délai, on utilise pour la mise en oeuvre de cette étape S10, les L échantillons situés entre le début de la partie « aliasée » (partie repliée restante) de la transformée MDCT et les trois-quarts de la taille de la fenêtre (avec par exemple un axe de repliement temporel des fenêtres comme habituellement dans le cadre d'une transformée MDCT). En référence à la figure 7, ces échantillons sont déjà recouverts par la fenêtre de synthèse W1 de la transformée MDCT. De manière à pouvoir leur appliquer une fenêtre de recouvrement W2, les échantillons sont divisés par la fenêtre W1 (laquelle est déjà connue du décodeur), puis multipliés par la fenêtre W2. Le signal S(n) synthétisé par la mise en oeuvre des étapes S1 à S9 décrites précédemment s'exprime ainsi : $S \left(n\right) = L \left(n\right) \frac{W 3 \left(n\right)}{W 1 \left(n\right)} + S \left(n\right) W 2 \left(n\right) n ∈ \left[0,L-1\right]$ avec par exemple, et de manière non limitative, des fonctions de recouvrement définies par : $W 2 \left(n\right) = sin {\left(\frac{π \left(n+0.5\right)}{2 L}\right)}^{2} et W 3 \left(n\right) = 1 - W 2 \left(n\right) n ∈ \left[0;L-1\right]$

Comme décrit précédemment, si l'on autorise un délai au niveau du décodeur, cette durée du délai peut être utilisée pour faire un recouvrement avec la partie synthétisée, en utilisant toute pondération appropriée au recouvrement-addition.

Bien entendu, la présente invention ne se limite pas à la forme de réalisation décrite ci-avant ; elle s'étend à d'autres variantes.

Ainsi par exemple, la séparation en bandes de fréquences hautes et basses à l'étape S2 est optionnelle. Dans une variante de réalisation, le signal issu du buffer (étape S1) n'est pas séparé en deux sous-bandes et les étapes S3 à S10 restent identiques à celles décrites ci-avant. Néanmoins, le traitement des composantes spectrales dans les basses fréquences seulement permet avantageusement d'en limiter la complexité.

L'invention peut être mise en oeuvre dans un décodeur conversationnel, dans le cas d'une perte de trame. Matériellement, elle peut être mise en oeuvre dans un circuit pour le décodage, dans un terminal de téléphonie typiquement. A cet effet, un tel circuit CIR peut comporter ou être connecté à un processeur PROC, comme illustré sur la figure 9, et peut comporter une mémoire de travail MEM, programmée avec des instructions de programme informatique selon l'invention pour exécuter le procédé ci-avant.

Par exemple, l'invention peut être mise en oeuvre dans un décodeur par transformée temps réel. En référence à la figure 8, le décodeur envoie des requêtes pour obtenir une trame audio dans un buffer de trames (étape S81). Si la trame est disponible (sortie OK du test), le décodeur décode la trame (S82) pour obtenir un signal dans le domaine transformé, opère une transformé inverse IMDCT (S83) qui permet alors d'obtenir des échantillons temporels « aliasés », et procède à une dernière étape S84 de fenêtrage (par une fenêtre de synthèse) et de recouvrement pour obtenir des échantillons temporels exempts d'aliasing qui seront ensuite envoyés à un convertisseur numérique analogique pour restitution.

Lorsqu'une trame est manquante (sortie KO du test), le décodeur utilise alors le signal déjà décodé ainsi que la partie « aliasée » de la trame précédente (étape S85), dans le procédé de correction de perte de trames au sens de l'invention.

## Revendications

1. Procédé de traitement d'un signal comportant une succession d'échantillons répartis en trames successives, le procédé étant mis en oeuvre pendant un décodage dudit signal pour remplacer au moins une trame de signal perdue au décodage,
le procédé comportant les étapes :
a) recherche (S3), dans un signal valide disponible au décodage, d'un segment de signal, de durée correspondant à une période déterminée en fonction dudit signal valide,
b) analyse spectrale du segment (S4), pour une détermination de composantes spectrales du segment,
c) synthèse (S6) d'au moins une trame de remplacement de la trame perdue, par construction d'un signal de synthèse à partir d'une partie au moins des composantes spectrales.

2. Procédé selon la revendication 1, comportant une recherche, par corrélation dans ledit signal valide, d'une période de répétition, la durée du segment comportant au moins une répétition

3. Procédé selon la revendication 2, dans lequel la période de répétition correspond à une durée pour laquelle la corrélation dépasse une valeur seuil prédéterminée.

4. Procédé selon l'une des revendications précédentes, comportant en outre une détermination de phases respectives associées aux composantes spectrales, et dans lequel la construction du signal de synthèse comporte lesdites phases des composantes spectrales.

5. Procédé selon l'une des revendications précédentes, comportant en outre une détermination d'amplitudes respectives associées aux composantes spectrales, et dans lequel la construction du signal de synthèse comporte lesdites amplitudes des composantes spectrales.

6. Procédé selon l'une des revendications précédentes, comportant en outre une détermination d'amplitudes respectives associées aux composantes spectrales, et dans lequel les composantes spectrales d'amplitudes les plus élevées sont sélectionnées (S5) pour la construction du signal de synthèse.

7. Procédé selon l'une des revendications précédentes, dans lequel on ajoute du bruit (S7) au signal de synthèse pour compenser une perte d'énergie relative à des composantes spectrales non sélectionnées pour la construction du signal de synthèse.

8. Procédé selon la revendication 7, dans lequel le bruit est obtenu par un résidu pondéré entre le signal du segment et le signal de synthèse.

9. Procédé selon l'une des revendications précédentes, dans lequel l'analyse spectrale du segment comporte une analyse sinusoïdale par transformée de Fourier rapide de longueur 2^k, où k est supérieur ou égal à log₂(P), P étant le nombre d'échantillons dans le segment de signal.

10. Procédé selon la revendication 9, dans lequel l'analyse spectrale comporte :
- une interpolation (S41) des échantillons du segment pour obtenir un deuxième segment comportant un nombre d'échantillons 2^ceil(log₂(P)), où ceil(x) est l'entier supérieur ou égal à x,
- un calcul (S42) de la transformée de Fourier du deuxième segment ; et
- après détermination des composantes spectrales, identification de fréquences associées aux composantes, et construction du signal de synthèse par ré-échantillonnage avec modification desdites fréquences en fonction du ré-échantillonnage.

11. Procédé selon l'une des revendications précédentes, appliqué dans un contexte de décodage par transformée avec recouvrement, dans lequel le signal de synthèse est construit sur au moins deux durées de trame.

12. Procédé selon les revendications 10 et 11, dans lequel le signal de synthèse est construit sur deux durées de trame et une durée supplémentaire correspondant à un délai introduit par un filtre de ré-échantillonnage.

13. Procédé selon l'une des revendications précédentes, comportant en outre une séparation (S2) en une bande de fréquences hautes et une bande de fréquences basses, d'un signal issu de ladite ou desdites trames valides, et dans lequel les composantes spectrales sont sélectionnées dans la bande de fréquences basses.

14. Procédé selon la revendication 13, dans lequel la trame de remplacement est synthétisée par addition :
- d'un premier signal construit à partir de composantes spectrales sélectionnées dans la bande de fréquences basses,
- d'un deuxième signal issu d'un filtrage dans la bande de fréquences hautes,
le deuxième signal étant obtenu par duplication successive (S8) d'au moins une demi-trame valide et sa version retournée temporellement.

15. Programme informatique comportant des instructions qui, lorsqu'exécutées par un processeur permettent la mise en oeuvre du procédé selon l'une des revendications 1 à 14.

16. Dispositif de décodage d'un signal comportant une succession d'échantillons répartis en trames successives, le dispositif comportant des moyens (MEM, PROC) pour remplacer au moins une trame de signal perdue, comportant :
a) des moyens de recherche, dans un signal valide disponible au décodage, d'un segment de signal, de durée correspondant à une période déterminée en fonction dudit signal valide,
b) des moyens d'analyse spectrale du segment, pour une détermination de composantes spectrales du segment,
c) des moyens de synthèse d'au moins une trame de remplacement de la trame perdue, par construction d'un signal de synthèse à partir d'une partie au moins des composantes spectrales.

## Patentansprüche

1. Verfahren zum Verarbeiten eines Signals, das eine Abfolge von Abtastungen umfasst, die in aufeinanderfolgende Rahmen verteilt sind, wobei das Verfahren während eines Decodierens des Signals umgesetzt wird, um mindestens einen beim Dekodieren verlorenen Signalrahmen zu ersetzen,
wobei das Verfahren die folgenden Schritte umfasst:
a) Suchen (S3) in einem gültigen, zur Dekodierung verfügbaren Signal eines Signalsegments mit einer Dauer, die einer Periode entspricht, die in Abhängigkeit von dem gültigen Signal festgelegt ist,
b) Spektralanalyse des Segments (S4) für eine Bestimmung von Spektralkomponenten des Segments,
c) Synthese (S6) mindestens eines Ersatzrahmens des verlorenen Rahmens durch Aufbauen eines Synthesesignals ausgehend von mindestens einem Teil der Spektralkomponenten.

2. Verfahren nach Anspruch 1, das eine Suche einer Wiederholungsperiode durch Korrelation in dem gültigen Signal umfasst, wobei die Dauer des Segments mindestens eine Wiederholung umfasst.

3. Verfahren nach Anspruch 2, wobei die Wiederholungsperiode einer Dauer entspricht, für die die Korrelation einen vorbestimmten Schwellenwert überschreitet.

4. Verfahren nach einem der vorhergehenden Ansprüche, das außerdem eine Bestimmung jeweiliger Phasen, die mit den Spektralkomponenten assoziiert sind, umfasst, und wobei der Aufbau des Synthesesignals die Phasen der Spektralkomponenten umfasst.

5. Verfahren nach einem der vorhergehenden Ansprüche, das außerdem ein Bestimmen von jeweiligen Amplituden umfasst, die mit den Spektralkomponenten assoziiert sind, und wobei der Aufbau des Synthesesignals die Amplituden der Spektralkomponenten umfasst.

6. Verfahren nach einem der vorhergehenden Ansprüche, das außerdem eine Bestimmung von jeweiligen Amplituden umfasst, die mit den Spektralkomponenten assoziiert sind, und wobei die Spektralkomponenten mit den größten Amplituden für das Aufbauen des Synthesesignals ausgewählt werden (S5).

7. Verfahren nach einem der vorhergehenden Ansprüche, wobei man Rauschen (S7) zu dem Synthesesignal hinzufügt, um einen Energieverlust in Zusammenhang mit Spektralkomponenten, die nicht für das Aufbauen des Synthesesignals ausgewählt wurden, zu kompensieren.

8. Verfahren nach Anspruch 7, wobei das Rauschen durch einen gewichteten Rest zwischen dem Signal des Segments und dem Synthesesignal erhalten wird.

9. Verfahren nach einem der vorhergehenden Ansprüche, wobei die Spektralanalyse des Segments eine sinusförmige Analyse durch schnelle FourierTransformation mit einer Länge von 2^k umfasst, wobei k größer oder gleich log₂(P) ist, wobei P die Anzahl von Abtastungen in dem Signalsegment ist.

10. Verfahren nach Anspruch 9, wobei die Spektralanalyse Folgendes umfasst:
- eine Interpolation (S41) von Abtastungen des Segments, um ein zweites Segment zu erhalten, das eine Anzahl von Abtastungen 2^ceil (log2(P)) umfasst, wobei ceil(x) eine Ganzzahl größer oder gleich x ist,
- eine Berechnung (S42) der FourierTransformation des zweiten Segments, und
- nach dem Bestimmen der Spektralkomponenten, Identifikation von Frequenzen, die mit den Komponenten assoziiert sind, und Aufbau des Synthesesignals durch erneutes Abtasten mit Änderung der Frequenzen in Abhängigkeit von dem erneuten Abtasten.

11. Verfahren nach einem der vorhergehenden Ansprüche, das in einem Kontext des Decodierens durch Transformation mit Überlappung angewandt wird, wobei das Synthesesignal auf mindestens zwei Rahmendauern aufgebaut ist.

12. Verfahren nach den Ansprüchen 10 und 11, wobei das Synthesesignal auf zwei Rahmendauern und auf einer zusätzlichen Dauer, die einer Frist entspricht, die durch ein Neuabtastfilter eingeführt wird, aufgebaut ist.

13. Verfahren nach einem der vorhergehenden Ansprüche, das außerdem eine Trennung (S2) in ein Band von hohen Frequenzen und ein Band von niedrigen Frequenzen eines Signals umfasst, das aus dem oder den gültigen Rahmen stammt, und wobei die Spektralkomponenten in dem Band von niedrigen Frequenzen ausgewählt sind.

14. Verfahren nach Anspruch 13, wobei der Ersatzrahmen synthetisiert wird durch Hinzufügen:
- eines ersten Signals, das ausgehend von Spektralkomponenten, die in dem Band von niedrigen Frequenzen ausgewählt sind, aufgebaut ist,
- eines zweiten Signals, das aus einem Filtern in dem Band von hohen Frequenzen hervorgeht,
wobei das zweite Signal durch aufeinanderfolgendes Duplizieren (S8) mindestens eines gültigen Halbrahmens und seiner zeitlich umgekehrten Version erhalten wird.

15. Informatikprogramm, das Anweisungen umfasst, die, wenn sie von einem Prozessor ausgeführt werden, die Umsetzung des Verfahrens nach einem der Ansprüche 1 bis 14 erlauben.

16. Vorrichtung zum Dekodieren eines Signals, das eine Abfolge von Abtastungen umfasst, die in aufeinanderfolgende Rahmen verteilt sind, wobei die Vorrichtung Mittel (MEM, PROC) zum Ersetzen mindestens eines verlorenen Signalrahmens umfasst, umfassend:
a) Mittel zum Suchen in einem gültigen Signal, das zum Dekodieren verfügbar ist, eines Signalsegments mit einer Dauer, die einer Periode entspricht, die in Abhängigkeit von dem gültigen Signal bestimmt wird,
b) Mittel zur Spektralanalyse des Segments, zum Bestimmen von Spektralkomponenten des Segments,
c) Mittel zur Synthese mindestens eines Ersatzrahmens des verlorenen Rahmens durch Aufbauen eines Synthesesignals ausgehend von mindestens einem Teil der Spektralkomponenten.

## Claims

1. Method for processing a signal comprising a succession of samples distributed into successive frames, the method being implemented during a decoding of said signal so as to replace at least one lost signal frame on decoding,
the method comprising the steps:
a) searching (S3), in a valid signal available on decoding, for a signal segment of duration corresponding to a period determined as a function of said valid signal,
b) spectral analysis of the segment (S4), for a determination of spectral components of the segment,
c) synthesis (S6) of at least one replacement frame to replace the lost frame, by construction of a synthesis signal on the basis of part at least of the spectral components.

2. Method according to Claim 1, comprising a search, by correlation in said valid signal, for a repetition period, the duration of the segment comprising at least one repetition.

3. Method according to Claim 2, in which the repetition period corresponds to a duration for which the correlation exceeds a predetermined threshold value.

4. Method according to one of the preceding claims, furthermore comprising a determination of respective phases associated with the spectral components, and in which the construction of the synthesis signal comprises said phases of the spectral components.

5. Method according to one of the preceding claims, furthermore comprising a determination of respective amplitudes associated with the spectral components, and in which the construction of the synthesis signal comprises said amplitudes of the spectral components.

6. Method according to one of the preceding claims, furthermore comprising a determination of respective amplitudes associated with the spectral components, and in which the spectral components of highest amplitudes are selected (S5) for the construction of the synthesis signal.

7. Method according to one of the preceding claims, in which noise (S7) is added to the synthesis signal to compensate a loss of energy relative to spectral components not selected for the construction of the synthesis signal.

8. Method according to Claim 7, in which the noise is obtained by a residual weighted between the signal of the segment and the synthesis signal.

9. Method according to one of the preceding claims, in which the spectral analysis of the segment comprises a sinusoidal analysis by fast Fourier transform of length 2^k, where k is greater than or equal to log₂(P), P being the number of samples in the signal segment.

10. Method according to Claim 9, in which the spectral analysis comprises:
- an interpolation (S41) of the samples of the segment so as to obtain a second segment comprising a number of samples 2^ceil(log₂(P)), where ceil(x) is the integer greater than or equal to x,
- a calculation (S42) of the Fourier transform of the second segment; and
- after determination of the spectral components, identification of frequencies associated with the components, and construction of the synthesis signal by resampling with modification of said frequencies as a function of the resampling.

11. Method according to one of the preceding claims, applied in a context of transform decoding with overlap, in which the synthesis signal is constructed over at least two frame durations.

12. Method according to Claims 10 and 11, in which the synthesis signal is constructed over two frame durations and an additional duration corresponding to a lag introduced by a resampling filter.

13. Method according to one of the preceding claims, furthermore comprising a separation (S2) into a high-frequency band and a low-frequency band, of a signal arising from said valid frame or frames, and in which the spectral components are selected from the low-frequency band.

14. Method according to Claim 13, in which the replacement frame is synthesized by addition:
- of a first signal constructed on the basis of spectral components selected from the low-frequency band,
- of a second signal arising from a filtering in the high-frequency band,
the second signal being obtained by successive duplication (S8) of at least one valid half-frame and its time-reversed version.

15. Computer program comprising instructions which, when executed by a processor, allow the implementation of the method according to one of Claims 1 to 14.

16. Device for decoding a signal comprising a succession of samples distributed into successive frames, the device comprising means (MEM, PROC) for replacing at least one lost signal frame, comprising:
a) means of searching, in a valid signal available on decoding, for a signal segment of duration corresponding to a period determined as a function of said valid signal,
b) means of spectral analysis of the segment, for a determination of spectral components of the segment,
c) means of synthesis of at least one replacement frame to replace the lost frame, by construction of a synthesis signal on the basis of part at least of the spectral components.
